# EUROPÄISCHE PATENTANMELDUNG

(11) **EP 0 224 838 A1**
(43) Veröffentlichungstag der Anmeldung: **10.06.1987**
(21) Anmeldenummer: 86116287.3
(22) Anmeldetag: 24.11.1986
(51) Int. Cl.: F28D 7/02

(54) **Wärmeaustauscher**

(30) Priorität: 02.12.1985 DD 283474
(71) Anmelder: VE Wohnungsbaukombinat "Wilhelm Pieck" Karl-Marx-Stadt, DDR-9044 Karl Marx Stadt (DD)
(72) Erfinder: Weikert, Egon, DDR-9400 Aue (DD)
(74) Vertreter: Zipse + Habersack

(57) **Zusammenfassung**

Die Erfindung betrifft einen Wärmeaustauscher bestehend aus einem Mantel- (1) und einem Kernrohr (4), welche eine Wärmeaustauschfläche umschließen, welche durch ein rippenartig in Form eines ein- oder mehrgüngigen gewindeartigen Wendels ausgebildeten Zylinder (10) gebildet, von außen mit einem Mantelrohr (1) umhüllt ist, das in Verbindung mit dem Wendel auf der Außenseite des Zylinders (10) einen oder mehrere Kanäle für das Medium begrenzt. und das an der Innenseite des Zylinders (10) ein Kernrohr (4) angeordnet ist, daß in Verbindung mit dem Wendel auf der Innenseite des Zylinders einen oder mehrere Kanäle für ein weiteres Medium begrenzt.

## Beschreibung

Die Erfindung betrifft einen Wärmeaustauscher zur Übertragung von Wärme- oder Kältepotentialen gasförmiger oder flüssiger Medien.

Wärmeaustauscher in der Form einer Gegenstromführung sind bekannt. Sie dienen zum Übertragen des Wärmepotentiales von Hochdruckdampf, Niederdruckdampf oder Heißwasser in einen anderen Wärmeträger. Verwendung finden diese Gegenstromaustauscher mit U-Rohrwärmetauscher in der Heizungetechnik, da sie einen verhältnismäßig geringen Platzbedarf haben, während in der Industrie Geraderohr-Wärmetauscher verwendet werden. Bei diesen Gegenstromaustauschern umspült das aufzuheizende Medium Kupferrohre, in denen das Heizungsmittel in entgegengesetzter Richtung strömt. Die Verwendung von Kupferrohren ist mit hohen Materialkosten für derartige Gegenstromaustauscher verbunden, wobei diese Austauscher ein ungünstiges Masse-Leistungsverhältnis aufweisen.

Weiterhin sind Spiralwärmeaustauscher bekannt, die aus Blechspiralen, welche zwei spiralförmige Strömungskanäle bilden, bestehen (DE-OS 3 404 374). Hierbei wird zwar eine relativ große Kontaktfläche zwischen den austauschenden Medien erzielt, das Masse-Leistungsverhältnis ist jedoch sehr ungünstig.

Wärmeübertrager mit konzentrischen Rohren nach DD Patentanmeldung WP F 28 D 1 253.399 1 sollen zwar das Masse-Leistungsverhältnis verbessern, weisen aber durch die Verwendung von Rohren ebenfalls einen hohen Materialbedarf auf.

Der in der DE-OS 2 708 377 beschriebene rohrförmige Wärmeaustausoher besteht aus einem Kernrohr mit darauf in der Art mehrgängiger Wender großer Steigung angeordneten Rippen, welche in axialer Richtung angeströmt werden. Damit soll eine hohe Umlenkung und der damit verbundene Druckverlust des in diesen schraubenförmigen Kanälen strömenden Mediums verhindert werden. Bei dieser Lösung ergeben sich jedoch bei Ausbildung mit im Kernrohr strömenden Medien unterschiedliche Temperaturdifferenzen zwischen Heizmedium und aufzuheizenden Medium, so daß kein guter Wärmeaustausch erzielt werden kann, während bei dem in einer Rohrschlange geführten aufzuheizendän Medium die direkte Austauschfläche gering ist, die Wärmeübertragung hauptsächlich durch Strahlungswärme erfolgt und zudem ein ungünstiges Masse-Leistungsverhältnis vorhanden ist.

Der Erfindung liegt die Aufgabe zugrunde einen Wärmeaustauscher bestehend aus einem Austauschflächen aufweisenden Zylinder, welcher von einem Mantel sowie einem Kernrohr umschlossen ist zu schaffen, der bei einer kleinen Baugröße sowie einfachen Konstruktion eine große Wärmeübertragungsfläche aufweist und mit einem guten Leistungsgewicht einen vielseitigen Einsatz ermöglicht.

Erfindungsgemäß wird die Aufgabe dadurch gelöst, daß die Wärmeauatauschfläche von einem rippenartig in Form eines ein- oder mehrgängigen gewindeartigen Wendels ausgebildeten Zylinder gebildet wird, der außen von einem Mantelrohr umhüllt ist, welches in Verbindung mit dem ein- oder mehrgängigen Wendel auf der Außenseite des Zylinders den oder die Kanäle für das eine Medium begrenzt, und daß an der Innenseite des Zylinders ein Kernrohr angeordnet ist, daß in Verbindung mit dem ein- oder mehrgängigen Wendels auf der Innenseite des Zylinders den oder die Kanäle für das andere Medium begrenzt.

Es ist im Sinne der Erfindung, daß der Zylinder an seinen Enden flanschartig ausgebildete Dichtflächen aufweist. Eine vorteilhafte Ausübung der Erfindung ist es, daß der Zylinder an seinen Enden umlaufende Dichtflächen aufweist, die eine formschlüssige Oberfläche besitzen. Nach einer Ausführung der Erfindung ist es vorteilhaft, daß das Mantelrohr und das Kernrohr aus metallischen oder keramischen Materialien, Plastrohrstoffen, vorzugsweise PTFE, oder Technischem Glas bestehen, mit Flanschen und Öffnungen für den Ein- und Austritt der Medien versehen sind und mit dem Zylinder über lösbare Verbindungen komplettiert, ein wärmetauschendes Bauteil bilden.

Es ist im weiteren Sinne nach der Erfindung vorteilhaft, daß der Zylinder allseitig unter Freilassung der inneren und äußeren Wendelgänge der mit diesen Wendelgängen verbundenen Ein- und Ableitungen für die Medien mit Beton, Keramik, Porzellan oder Plastwerkstoff umhüllt ist. Es ist ein Vorteil der Erfindung, daß das Kernrohr und das Mantelrohr zur Bildung schraubenförmiger Kanäle wendelförmig angeordnete Rippen umgeben. Die Wärmeaustauschfläche zwischen dem wärmeabgebenden und den wärmeaufnehmenden Medium ist dabei von einem rippenartig in Form eines ein- oder mehrgängigen Gewindes ausgebildeten Zylinder gebildet, welcher außen von dem Mantelrohr umhüllt ist. Das Mantelrohr begrenzt auf der Außenseite des Zylinders ein- oder mehrere Kanäle für das eine Medium. Die vorteilhafte Anordnung des Kernes oder Kernrohres an der Innenseite des Zylinders bewirkt in Verbindung mit dem ein-oder mehrgängigen Gewinde bzw. Wendel auf der Innenseite des Zylinders der Bildung von Kanälen für das andere Medium.

Die Erfindung soll an hand eines Ausführungsbeispieles näher erläutert werden.

In der zugehörigen Zeichnung zeigen:
Fig. 1: den Wärmeaustauscher zusammengesetzter Bauart im Schnitt
Fig. 2: den Wärmeaustauscher mit nicht lösbar aufgebrachter Umhüllung im Schnitt.

Der Wärmeaustauscher nach Fig. 1 weist ein Mantelrohr 1 mit Flansche an den Enden sowie radialen Anschlußstellen für einen Heißwassereintritt 2 und einen Heißwasseraustritt 3 auf. Ein Kernrohr 4 und ein an einem Ende des Kernrohres 4 ausgebildeter Flansch 7 ist mit einer axial mittig angeordneter Druckausgleichsöffnung versehen, wobei im Bereich der Außenwand des Kernrohres ein Kaltwassereintritt 5, sowie einen Deckelflansch 9 mit einer Anschlußöffnung 6 für den Warmwasseraustritt angeordnet sind. Die Wärmetauschfläche wird von einem Zylinder 10 gebildet, der aus Kupferblech besteht. Der Zylindermantel des Zylinders 10 weist die Form eines eingängigen rippenartigen gewindeförmigen Wendel auf, an dessen Enden flanschartige Diohtflächen angeformt sind. Das Mantelrohr 1 und das Kernrohr 6 sowie ein Deokelflansch 9 bestehen aus Stahl. An der Innenseite des Mantelrohres 1 und an der Außenseite des Kernrohres 4 ist Dichtungsmaterial 11, das aus einer dünnen Schicht wärmebeständiger Plastfolie besteht, angeordnet. Der Zylinder 10 ist auf dem Kernrohr 4 angeordnet. Das Mantelrohr 1 umhüllt den Zylinder 10 und der Deckelflansch 9 bildet den dem Flansch 7 des Kernrohres 4 gegenüberliegenden Abschluß des Wärmeaustauschers. Die Teile des Wärmeaustauschers sind mittels Schraubverbindungen 12 zusammengefügt. Das Heißwasser wird dem Wärmeaustauscher durch den Heißwassereintritt 2 radial zugeführt, strömt in den von der Außenseite des Zylinders 10 und dem Mantelrohr 1 begrenzten gewindeförmigen Heißwasserkanal 14 durch den Wärmeaustauscher und verläßt diesen durch den Heißwasseraustritt 3. Nach dem Gegenstromprinzip wird das Kaltwasser dem Wärmeaustauscher durch den Kaltwassereintritt 5 zugeführt, strömt in dem von der Innenseite des Zylinders 10 und dem Kernrohr 4 begrenzten Wendelförmigen Warmwasserkanal 15 durch den Wärmetauscher und verläßt diesen durch den Warmwasseraustritt 6 im Deokelflansch 9 als Warmwasser. Die Druckausgleichsöffnung 8 im Flansch 7 des Kernrohres 4 dient der Gewährleistung der druckseitigen Entlastung des Flansches 7 und des Deckelflansches 9 des Wärmeaustauschers und der Schraubverbindungen.

Das Temperaturgefälle zwischen den Medien kann durch die Länge und die Abmessungen der Kanäle 14, 15 sowie durch die Wahl der Durchlaufgeschwindigkeit der Medien variiert werden. Die Medienmenge wird durch die Querschnittsgröße der Kanäle 14, 15 bzw. durch eine wahlweise mehrgängige Wendelanordnung beeinflußt. Günstig ist die Erzeugung einer erhöhten Turbulenz mittels Noppen 13 in der Austauschfläche zur Erhöhung der Übertragungsleistung. Grössere Leistungen lassen sich durch einen parallelen Verbund mehrerer erfindungsgemäßer Wärmetauscher erzeilen. Durch die kleine Baugröße ist es möglich, kleinste Baueinheiten unmittelbar am Verbraucher anzuordnen, so daß teuere und reparaturaufwendige Warmwassernetze eingespart werden können. Des weiteren sind auch geringe Temperaturdifferenzen (z. B. HeizungsrUcklauf) auf Grund der auf geringstem Raum angeordneten langen Austauschwege (Gegenstrom) nutzbar. Eine Korrosion der Hüllkonstruktion der Austauscher wird durch die Vermeidung des Kontaktes der Medien mit dem Material der Umhüllung durch das Dichtungsmaterial 11 weitgehend verhindert.

Gemäß Fig. 2 besteht eine günstige Ausführungsform darin, daß der Zylinder 10 und die Medienzu- und abführungen monolithisch mit Beton unter Freilassung der Kanäle 14, 15 umhüllt sind. Hierbei wird kostensenkendes Material eingesetzt und die Schraub- und Dichtungsverbindungen mechanischer Art entfallen.

### Aufstellung der verwendeten Bezugszeichen

1 Mantelrohr
2 Heißwassereintritt
3 Heißwasseraustritt
4 Kernrohr
5 Kaltwassereintritt
6 Warmwasseraustritt
7 Flansch
8 Druckausgleichsöffnung
9 Deokelflansch
10 Zylinder
11 Dichtungsmaterial
12 Schraubenverbindung
13 Noppen
14 Heißwasserkanal
15 Warmwasserkanal

## Patentansprüche

1. Wärmeaustauscher bestehend aus einem Mantel- und einem Kernrohr, welche eine Wärmeaustauschfläche umschließen, die zwischen dem wärmeabgebenden und dem wärmeaufnehmenden Medium angeordnet ist, dadurch gekennzeichnet, daß die Wärmeaustauschfläche durch eine.rippenartig in Form eines ein- oder mehrgängigen gewindeartigen Wendels ausgebildeten Zylinder (10) gebildet, von . außen mit einem Mantelrohr (1) umhüllt ist, welches in Verbindung mit dem ein- oder mehrgängigen Wendel auf der Außenseite des Zylinders (10) einen oder mehrere Kanäle (14) für ein Medium begrenzt, und daß an der Innenseite des Zylinders (10) ein Kernrohr (4) angeordnet ist, daß in Verbindung mit dem ein- oder mehrgängigen Wendel auf der Innenseite des Zylinders (10) einen oder mehrere Kanäle (15) für ein weiteres Medium begrenzt.

2. Wärmeaustauscher nach Patentanspruch 1, dadurch gekennzeichnet, daß der Zylinder (10) an seinen Enden flanschartig ausgebildete Dichtflächen aufweist.

3. Wärmeaustauscher nach Patentanspruch 1, dadurch gekennzeichnet, daß der Zylinder (10) an seinen Enden umlaufende Dichtflächen aufweist, die eine formschlüssige Oberfläche besitzen.

4. Wärmeaustauscher nach Patentanspruch 1 und 2, dadurch gekennzeichnet, daß das Mantelrohr (1) und das Kernrohr (4) aus metallischen oder keramischen Materialien, Plastrohstoffen, vorzugsweise PTFE, oder Teohnischem Glas bestehen, wobei Flansche und Öffnungen für den Ein- und Austritt der Medien vorgesehen sind und mit dem Zylinder (10) über lösbare Verbindungen (12) zu einem wärmeaustauschenden Bauteil ausgebildet sind.

5. Wärmeaustauscher nach Patentanspruch 1 und 3, dadurch gekennzeichnet, daß der Zylinder (10) allseitig unter Freilassung der inneren und äußeren Wendelgänge und der mit diesen Wendelgängen verbundenen Ein- und Ableitungen für die Medien mit Beton, Keramik, Porzellan oder Plastwerkstoff umhüllt ist.
